# EUROPÄISCHE PATENTSCHRIFT

(11) **EP 3 321 594 B1**
(45) Veröffentlichungstag und Bekanntmachung des Hinweises auf die Patenterteilung: **24.04.2019**
(21) Anmeldenummer: 17200950.8
(22) Anmeldetag: 10.11.2017
(51) Int. Cl.: F24D 17/00, F24D 19/00, E03B 7/04, F24H 1/08, E03B 7/09

(54) **WASSERSYSTEM MIT EINEM DURCHFLUSSERWÄRMER UND EINER SPÜLSTATION**
WATER SYSTEM WITH A FLOW HEATER AND A RINSING STATION
SYSTÈME D'EAU POURVU D'UN CHAUFFE-EAU INSTANTANÉ ET D'UNE STATION DE RINÇAGE

(30) Priorität: 11.11.2016 DE 202016106313 U
(43) Veröffentlichungstag der Anmeldung: 16.05.2018
(73) Patentinhaber: Gebr. Kemper GmbH + Co. KG Metallwerke, 57462 Olpe (DE)
(72) Erfinder: THEILE, Tobias, 57489 Drolshagen (DE); DIEKMANN, Robin, 46325 Borken (DE)
(74) Vertreter: Grünecker Patent- und Rechtsanwälte PartG mbB

(56) Entgegenhaltungen:
- EP-A2- 2 166 159
- WO-A1-2009/047586
- CH-A1- 706 516
- DE-A1-102006 032 048

## Beschreibung

Die vorliegende Erfindung betrifft ein Wassersystem mit den oberbegrifflichen Merkmalen von Anspruch 1. Ein gattungsgemäßes System ist aus CH 706 516 A1 bekannt.

Solche Wassersysteme, bei denen in einer Warmwasserleitung fließendes Wasser über einen Durchflusserwärmer erwärmt wird, sind im Stand der Technik seit langem bekannt. Solche Wassersysteme können in Einfamilienhäusern oder auch großen Gebäuden mit mehreren Wohnungen, in Verwaltungsgebäuden, Industriegebäuden, Krankenhäusern und ähnlichem installiert sein.

Wenn über einen Verbraucher warmes Wasser entnommen wird, wird dieses vorher in dem Durchflusserwärmer erwärmt. Über eine Zuwasserleitung fließt kaltes Wasser in den Durchflusserwärmer, wird durch dessen Weg durch den Durchflusserwärmer erwärmt und fließt als warmes Wasser aus dem Durchflusserwärmer in die Warmwasserleitung. Sobald kein warmes Wasser aus der Warmwasserleitung mehr entnommen wird, stagniert das gerade noch in dem Durchflusserwärmer erwärmte Wasser in diesem. Auch wenn der Durchflusserwärmer unmittelbar nach einer Entnahme ausgeschaltet wird, damit kein Wasser mehr erwärmt wird, kann nicht verhindert werden, dass sehr warmes Wasser in dem Durchflusserwärmer stagniert. Bei hoher Wassertemperatur tritt gerade bei solchem stehenden Wasser oftmals eine Kalkausfällung auf, die die Leistung und die Lebensdauer des Durchflusserwärmers reduziert und daher unerwünscht ist.

Ausgehend von dem zuvor beschriebenen Problem, ist es Aufgabe der vorliegenden Erfindung ein Wassersystem anzugeben, das im Hinblick auf die Problematik der Kalkausfällung weniger anfällig ist.

Zur Lösung des Problems schlägt die vorliegende Erfindung ein Wassersystem nach Anspruch 1 vor. enthaltene Wasser unterhalb einer vorgegebenen Soll-Temperatur liegt.

Die Erfinder der vorliegenden Erfindung haben festgestellt, dass, wenn man eine Spülstation mit dem Durchflusserwärmer koppelt, dieser, veranlasst durch die Warmwasserentnahme, gespült werden kann, bis die Temperatur des in dem Durchflusserwärmer stehenden Wassers unter die vorgegebene Soll-Temperatur fällt, so dass die Problematik der Ausfällung von Kalk verhindert wird. Eine solche Veranlassung zur Spülung kann dadurch gegeben sein, dass festgestellt wird, dass eine Warmwasserentnahme an einem Verbraucher beendet worden ist, oder eine Beendigung einer Warmwasserentnahme an einem Verbraucher unmittelbar bevorsteht. Jedenfalls kann, veranlasst durch eine Warmwasserentnahme, entschieden werden, ob eine Spülung durchgeführt wird. Es kann z.B. sein, dass eine Spülung in Zusammenhang mit der Entnahme durchgeführt wird, insbesondere sobald festgestellt wurde, dass kein warmes Wasser mehr an dem Verbraucher entnommen wird.

Solche Spülstationen in Verbindung mit Wassersystemen sind allgemein bekannt. Beispielsweise ist eine solche Spülstation in der Europäischen Patentanmeldung EP 1 845 207 A1 beschrieben, deren Ausgestaltung sowie die Ausgestaltung des darin beschriebenen Systems durch diesen Verweis zum Offenbarungsgehalt der vorliegenden Anmeldung gemacht wird. Im Stand der Technik werden jedoch solche Spülstationen lediglich dazu verwendet, die Gefahr einer Verkeimung durch in den Leitungen stehendes Wasser zu reduzieren. Deshalb wird eine Zwangsspülung durchgeführt, wenn das Wasser in der entsprechenden Leitung eine längere Zeit stagniert oder über einen längeren Zeitraum nur wenig Wasser entnommen wurde. Diese Spülung wird durch einen Spülplan gesteuert, der in einer Steuereinrichtung der Spülstation hinterlegt ist.

Die Erfinder haben festgestellt, dass ein möglichst schnelles Abkühlen des Wassers in dem Wärmetauscher erreicht wird, wenn man eine Steuereinrichtung, mittels welcher der Durchflusserwärmer gesteuert wird, mit der Spülstation, insbesondere mit deren Steuereinrichtung koppelt, so dass die Spülstation eine weitere Funktion enthält und immer dann eine Spülung stattfindet, wenn die Entnahme von warmem Wasser beendet ist bzw. festgestellt wird, dass eine Beendigung der Entnahme in naher Zukunft zu erwarten ist und die Gefahr einer Stagnation des warmen Wassers in dem Durchflusserwärmer auftritt. Wenn nämlich eine Spülung stattfindet, sobald der Verbrauch an warmem Wasser gestoppt wird, tritt kaltes Wasser über eine Zuwasserleitung des Durchflusserwärmers in diesen ein und verdrängt das dort stagnierende warme Wasser, so dass eine Abkühlung in dem Durchflusserwärmer stattfindet. So kann Kalkausfällung in dem Durchflusserwärmer effektiv verhindert werden. Es ist nicht notwendig, dass in der Spülstation ein Spülplan für Spülungen bei Wasserstagnation in der Leitung zur Verhinderung der Verkeimung hinterlegt ist. Für die Erfindung reicht es aus, dass die Spülstation derart gesteuert wird, dass, sobald eine Entnahme von warmem Wasser aus der Warmwasserleitung über den Verbraucher beendet ist, so lange gespült wird, bis das in dem Durchflusserwärmer enthaltene Wasser unterhalb der vorgesehenen Soll-Temperatur liegt.

Gemäß einer Weiterbildung der Erfindung kann eine Steuereinrichtung zum Ein- bzw. Ausschalten eines Heizbetriebs des Durchflusserwärmers vorgesehen sein, und die Spülstation kann derart konfiguriert sein, dass, wenn die Steuereinrichtung den Heizbetrieb des Durchflusserwärmers ausschaltet, die Warmwasserleitung solange gespült wird, bis das in dem Durchflusserwärmer enthaltene Wasser unterhalb der vorgegebenen Solltemperatur liegt. Insbesondere findet eine Spülung durch die Spülstation dann statt, wenn der Durchflusserwärmer ausgeschaltet wurde. Denn der Durchflusserwärmer wird von der Steuereinrichtung desselben immer ausgeschaltet, sobald kein warmes Wasser mehr benötigt wird, d. h. ein Nutzer den Verbraucher schließt und kein warmes Wasser aus der Warmwasserleitung mehr entnommen wird.

Damit keine zusätzliche Auswerteroutine in der Steuereinrichtung, welche die Spülstation steuert, hinterlegt werden muss, kann als Veranlassung für eine Steuerung der Spülstation das Ein- bzw. Ausschalten des Durchflusserwärmers verwendet werden.

Gemäß einer bevorzugten Weiterbildung der Erfindung kann die Spülstation derart konfiguriert sein, dass die Warmwasserleitung solange gespült wird, bis das in dem Durchflusserwärmer enthaltene Wasser unterhalb einer Temperatur von 40°C liegt. Eine Kalkausfällung findet bei stagnierendem Wasser insbesondere bei Wassertemperaturen oberhalb von 40°C statt. Eine solche Kalkausfällung findet umso mehr statt, je höher die Temperatur des stagnierenden Wassers ist. Da es sich bei dem Wassersystem um eine Warmwasserleitung handelt, wird das Wasser oftmals bis zu Temperaturen von 45°C bis 75°C erwärmt. Die tatsächlichen Bedingungen für eine Kalkausfällung hängen auch von der Härte des Wassers ab. Je härter das Wasser, desto niedriger die Temperatur bei welcher eine Kalkausfällung stattfindet. Es hat sich gezeigt, dass vorzugsweise eine Spülung so lange stattfindet, bis die Temperatur zumindest unter 40°C liegt. Weitere bevorzugte Bereiche können folgende Grenztemperaturen haben: weniger als 60°C, weniger als 50°C, weniger als 35°C, ab Raumtemperatur. Durch die zuvor beschriebene Steuerung zur Abkühlung des Wassers in dem Durchflusserwärmer auf die zuvor genannte Temperatur wird eine Kalkausfällung effektiv verhindert.

Gemäß einer vorteilhaften Weiterbildung der Erfindung kann ein dem Durchflusserwärmer zugeordneter Temperaturfühler vorgesehen sein, über welchen die Steuereinheit die Temperatur misst. Aufgrund des gemessenen Wertes entscheidet die Steuereinheit, ob die vorgegebene Solltemperatur erreicht ist. Um die Temperatur des in dem Durchflusserwärmer enthaltenen Wassers zu messen, ist es vorteilhaft, einen Temperaturfühler vorzusehen. Dieser kann beispielsweise ausgangsseitig an einem Warmwasserausgang des Durchflusserwärmers vorgesehen sein, der an die Warmwasserleitung angeschlossen ist. Ein solcher Temperaturfühler kann jedes beliebige Temperaturfühlelement sein. Dieser Temperaturfühler ist mit der Steuereinrichtung datenmäßig verbunden und die gemessenen Daten werden in der Steuereinrichtung ausgewertet, um von dort Signale an die Spülstation weiterzuleiten, so dass eine Zwangsspülung in Abhängigkeit der Temperatur durchgeführt wird: fällt die gemessene Temperatur unter die vorgegebene Temperatur, schließt die Steuereinrichtung die Spülstation wieder.

Gemäß einer vorteilhaften Weiterbildung der Erfindung kann die Steuereinrichtung den Durchflusserwärmer und die Spülstation steuern. Die Steuereinrichtung kann aus einer Kombination eines ersten Mikrocomputers bzw. einer ersten Steuereinrichtung, die in dem Durchflusserwärmer vorgesehen ist, und eines zweiten Mikrocomputers bzw. einer zweiten Steuereinrichtung, die in der Spülstation vorgesehen ist, gebildet werden. Beide Steuereinrichtungen kommunizieren miteinander, wobei in der Steuereinrichtung des Durchflusserwärmers vorteilhafterweise die relevanten Steuerroutinen hinterlegt sind, mit denen der Durchflusserwärmer gesteuert wird. In der Steuereinrichtung der Spülstation sind vorteilhafterweise die Steuerroutinen hinterlegt, die die Spülstation steuern.

Die Steuereinrichtung des Durchflusserwärmers ist in diesem Fall mit der Steuereinheit der Spülstation gekoppelt und instruiert diese, die Spülstation entsprechend dem Betrieb des Durchflusserwärmers zu steuern (zu öffnen bzw. zu schließen). Die Verbindung kann mittels eines kabelgebundenen Systems oder auch über ein kabelloses Netzwerk (WLAN) erfolgen. Alternativ dazu kann auch ein gemeinsames Steuermodul, welches als ein Modul den Durchflusserwärmer und die Spülstation steuert, vorgesehen sein. Durch die Kommunikation zwischen Durchflusserwärmer und Spülstation wird die erfindungsgemäße Verfahrensführung weiter verbessert.

Gemäß einer Weiterbildung der Erfindung kann die Spülstation derart konfiguriert sein, dass die Warmwasserleitung immer dann gespült wird, wenn nach einer vorgegebenen Zeitspanne kein oder nur wenig Wasser aus der Warmwasserleitung entnommen wurde. Zusätzlich zu der erfindungsgemäßen Spülung kann, sobald eine Entnahme von warmem Wasser aus der Wasserleitung über den Verbraucher beendet ist, die Spülstation die schon im Stand der Technik bekannten Funktionalitäten einer Zwangsspülung aus Hygienegesichtspunkten enthalten. In der Spülstation bzw. in einer oder beiden der Steuereinheiten kann danach ein Programm zur Zwangsspülung hinterlegt sein, so dass bei geringer oder ausbleibender Wasserentnahme über einen gewissen Zeitraum eine Zwangsspülung stattfindet, damit ein Wasseraustausch stattfinden kann, um eine Verkeimung zu verhindern. Eine entsprechende Spülung ist beispielsweise in der EP 1 845 207 beschrieben, deren Offenbarungsgehalt durch diesen Verweis in die vorliegende Anmeldung einbezogen wird. Durch die beschriebene Kombination aus Zwangsspülung aus Hygienegründen und Zwangsspülung aus Kalkfällungsgründen wird ein einfaches System bereitgestellt, welches die im Stand der Technik schon vorhandenen Elemente, wie eine Spülstation und einen Durchflusserwärmer nutzt, und mit einer Funktionalität versieht, die gewährleistet, dass der Betrieb des Systems über einen längeren Zeitraum möglich ist.

Gemäß einer Weiterbildung der Erfindung kann ein Durchflussmesser vorgesehen sein, mittels welchem die Steuereinheit entscheidet, ob die Warmwasserleitung gespült wird. Der Durchflussmesser ist vorzugsweise in der Warmwasserleitung vorzusehen, um besser bestimmen zu können, in wieweit von einem Verbraucher Wasser verbraucht wird oder nicht. Dieser Durchflussmesser kann mit der Steuereinrichtung gekoppelt sein. Dadurch können Rückschlüsse darauf gezogen werden, ob Wasser verbraucht wird oder nicht und, ob Wasser in dem Durchflusserwärmer stagniert. Durch die Bereitstellung des Durchflussmessers kann die Funktionalität des Systems weiter verbessert werden.

Gemäß einer vorteilhaften Weiterbildung der Erfindung kann in dem Wassersystem eine Kaltwasserleitung zur Versorgung von zumindest einem zweiten daran angeschlossenen Verbraucher mit kaltem Wasser vorgesehen sein und die Spülstation kann an die Kaltwasserleitung angeschlossen sein. Zusätzlich zu der Warmwasserleitung ist in solchen Wassersystemen in Gebäuden oftmals eine Kaltwasserleitung vorgesehen, denn an dieser Leitung sind oftmals Mischarmaturen angeschlossen, die das Wasser aus der Warmwasserleitung und der Kaltwasserleitung mischen, um Wasser mit einer angenehmen Temperatur bereitzustellen.

Auch in einer solchen Kaltwasserleitung besteht das Problem der mangelnden Hygiene bei längerer Stagnation des Wassers. Vorteilhaft ist es, wenn die Kaltwasserleitung auch an die Spülstation angeschlossen ist. Eine solche Spülstation hat in diesem Fall beispielsweise ein gemeinsames Gehäuse aufzuweisen, in welchem zwei Ventile vorgesehen sind, über welche das Wasser aus der entsprechenden Kaltwasser- bzw. Warmwasserleitung in das Abwassersystem abgelassen werden kann. Im einfachsten Falle kann als Spülstation ein betätigbares, insbesondere motorbetätigbares Ventil zu sehen sein. So sind bei Kombination von Kalt- und Warmwasserleitung eben zwei solcher Ventile vorgesehen. Durch die Kombination von einem Ventil für die Kaltwasserleitung und einem Ventil für die Warmwasserleitung in einer gemeinsamen Spülstation werden die zum Aufbau eines Wassersystems benötigten Komponenten weiter reduziert.

Gemäß einer vorteilhaften Weiterbildung der Erfindung kann der Durchflusserwärmer durch einen Plattenwärmetauscher mit einem Primärkreislauf und einem Sekundärkreislauf und einer zwischen den Kreisläufen vorgesehenen Wärmetauscherplatte gebildet werden, wobei das in dem Primärkreislauf fließende Fluid das durch den Sekundärkreislauf fließende Wasser erwärmt, bevor es der Warmwasserleitung zugeführt wird. Ein solcher Wärmeplattentauscher ist beispielsweise in der Europäischen Patentanmeldung mit der Anmeldenummer 16 170 441.6 und dem Deutschen Gebrauchsmuster mit dem Eintragungsaktenzeichen 20 2015 003 756 beschrieben, deren Offenbarungsgehalt durch den vorliegenden Verweis in die vorliegende Anmeldung einbezogen werden soll. Bei einem Wärmeplattentauscher wird über ein primäres Fluid, beispielsweise warmes Wasser aus einer Heizeinrichtung, ein sekundäres Fluid vorliegend das zu erwärmende Wasser, welches in die Warmwasserleitung abgegeben wird und von dem Verbraucher verbraucht wird, erwärmt. Die Wärme wird zwischen den beiden Fluiden durch die Wärmeplatte übertragen. Eine solche Wärmetauscherplatte kann gewellte oder anderweitig verformte Abschnitte aufweisen, so dass eine solche Platte keine vollständig ebene Fläche bilden muss. Insbesondere ist als Ebene, in der die Platte liegt, diejenige Ebene im Raum zu verstehen, die die Haupt-Flächenabschnitte der Platte beinhaltet, die bei dem Bereitstellungsprozess der Platte nicht verformt wurden.

Gemäß einer Weiterbildung der Erfindung kann der Primärkreislauf an eine Heizeinheit zur Heizung eines Gebäudes angeschlossen sein und der Sekundärkreisauf kann Teil einer Trink- bzw. Brauchwasserleitung eines Gebäudes sein. Wenn als Primärkreislauf der Fluidkreislauf einer Heizeinheit einer Heizung eines Gebäudes verwendet wird, ist es einfach möglich, die im Gebäude bereits bestehenden Systeme auch zur Beheizung des Wassers zu verwenden.

Gemäß einer Weiterbildung der Erfindung kann der Plattenwärmetauscher derart angeordnet sein, dass die Wärmetauscherplatte schräg zur Schwerkraftrichtung angeordnet ist. Wenn der Plattenwärmetauscher schräg aufgestellt ist, kann in dem Sekundärkreislauf stagnierendes Wasser besser durchmischt werden und eine Kalkausfällung wird verhindert. Insbesondere bildet sich durch die Schrägstellung der Wärmetauscherplatte eine Mikrozirkulation zwischen kaltem und warmem Wasser in dem entsprechendem Gefache aus, welches zu einer schnelleren Abkühlung und damit verminderten Kalkausfällung führt. Dieser schräg aufgestellte Plattenwärmetauscher und Vorteile desselben sind in der Europäischen Patentanmeldung mit der Anmeldenummer 16 170 441.6 und dem Deutschen Gebrauchsmuster mit dem Eintragungsaktenzeichen 20 2015 003 756 beschrieben, deren Offenbarungsgehalt durch diesen Verweis in die vorliegende Anmeldung mit einbezogen wird.

Ein Winkel einer solchen schräg aufgestellten Ebene kann zwischen größer 0° und kleiner 90° liegen. Bevorzugte Werte sind 9° bis 50°, 10° bis 30°, und besonders 15° bis 35°.

Gemäß einer Weiterbildung der Erfindung kann eingangsseitig an den Durchflusserwärmer eine Zuwasserleitung zur Zuleitung von kaltem Wasser vorgesehen sein und von der Zuwasserleitung kann die Kaltwasserleitung abgehen. Eine besonders kompakte Ausgestaltung des Systems kann bereitgestellt werden, wenn die Kaltwasserleitung direkt an die Zuwasserleitung des Durchflusserwärmers angeschlossen ist.

Gemäß einer Weiterbildung der Erfindung kann der Plattenwärmetauscher in einem Gehäusemodul vorgesehen sein, mit daran vorgesehenen Anschlüssen für einen Heizungszulauf und einen Heizungsablauf, zur Verbindung des Primärkreislaufes des Plattenwärmetauschers mit der Heizeinheit, einem Anschluss für die Zuwasserleitung, einem Anschluss für die Warmwasserleitung und einem Anschluss für die Kaltwasserleitung. Wenn ein solches Gehäusemodul vorgesehen ist, kann dieses als Ganzes mit den entsprechenden daran vorgesehenen Anschlüssen an einer Übergabestelle, z.B. am Eingang der Wohnung bzw. des Gebäudes, beispielsweise unter Putz, eingebaut werden. Ein solches Gehäusemodul kann beispielsweise ein Blech-oder Kunststoffkasten sein, in dem entsprechende Anschlüsse, die Steuereinrichtung und der Druchflusswärmetauscher vorgesehen sind.

Auch die Spülstation kann durch ein solches Modul gebildet werden, welches dann separat von dem Modul des Plattenwärmetauschers vorgesehen ist. Alternativ kann aber auch alles in einem Modul integriert sein und nach Art eines Unterputzmontagekastens ausgebildet werden.

Weitere Vorteile und Einzelheiten der vorliegenden Erfindung ergeben sich aus der nachfolgenden Beschreibung von Ausführungsbeispielen in Verbindung mit der Zeichnung.

In dieser zeigt
- Fig. 1: ein erstes Ausführungsbeispiel eines erfindungsgemäßen Wassersystems;
- Fig. 2: ein Beispiel eines als Plattenwärmetauscher ausgeführten Durchflusserwärmers, welches hilfreich zum Verständnis der vorliegenden Erfindung ist;
- Fig. 3: ein zweites Ausführungsbeispiel eines Wassersystems der vorliegenden Erfindung; und
- Fig. 4: ein Beispiel eines Spülventils, das in einer Spülstation enthalten ist, über welche eine Vielzahl von Stockwerk- und Steigrohrsträngen gespült wird.

In Fig. 1 ist ein Beispiel eines erfindungsgemäßen Wassersystems dargestellt. Dieses enthält einen Durchflusserwärmer 1, eine Spülstation 2 und eine Warmwasserleitung 3, die den Durchflusserwärmer 1 mit der Spülstation 2 verbindet. An die Warmwasserleitung 3 sind als Verbraucher 4 eine Waschtischarmatur 4a sowie eine Duscharmatur 4b angeschlossen.

An die Warmwasserleitung 3 zwischen dem Durchflusserwärmer 1 und der Spülstation 2 kann jede beliebige Anzahl von Verbrauchern 4, oder auch nur ein Verbraucher 4 angeschlossen sein. Die Warmwasserleitung 3 ist im vorliegenden Fall ein Stockwerksstrang einer Etagenwohnung. Die Warmwasserleitung 3 kann jede beliebige Warmwasserleitung sein, beispielsweise eine Leitung bzw. ein Leitungsabschnitt in einem Wassersystem von Einfamilienhäusern oder großen Gebäuden wie beispielsweise Krankenhäusern. Die Warmwasserleitung 3 kann ein Stockwerks- und/oder Steigrohrstrang sein.

Die Warmwasserleitung 3 ist an einen Warmwasserausgang 5 des Durchflusserwärmers 1 angeschlossen. Durch eine Zuwasserleitung 6, die an einem Zuwassereingang 7 des Durchflusserwärmers 1 angeschlossen ist, fließt kaltes Wasser in den Durchflusserwärmer 1, wird in diesem erwärmt und fließt als warmes Wasser durch den Warmwasserausgang 5 in die Warmwasserleitung 3. Der Warmwasserausgang 5 sowie der Zuwassereingang 7 können als Rohrstück bzw. Anschlussstutzen vorgesehen sein.

Bei dem Ausführungsbeispiel nach Fig. 1 sind die entsprechenden Anschlussstutzen für den Warmwasserausgang 5 und den Zuwassereingang 7 parallel nebeneinander angeordnet, um eine einfache Verbindung mit den Rohrleitungen herzustellen.

Der Durchflusserwärmer ist hierbei ein sogenannter Plattenwärmetauscher 1. Bei einem Plattenwärmetauscher 1 wird über eine Wärmetauscherplatte 8, welche in den Figuren als Strich dargestellt ist, Wärme von einem in einem Primärkreislauf fließenden Fluid zu einem in einem Sekundärkreislauf fließenden Fluid übertragen. Im vorliegenden Fall ist das in dem sogenannten Sekundärkreislauf fließende Fluid das von dem Plattenwärmetauscher zu erwärmende Wasser. Das in dem Primärkreislauf fließende Fluid ist in dem vorliegenden Beispiel warmes Wasser, das durch einen Heizkreislauf eines Heizungssystems fließt. Dieses in dem Primärkreislauf fließende Heizungswasser wird demnach nicht verbraucht und immer wieder neu im Kreislauf geführt und von einem nicht dargestellten Heizungssystem erwärmt. Das in dem Sekundärkreislauf fließende Wasser wird verbraucht. Somit ist die Begrifflichkeit des Kreislaufes in dieser Hinsicht rein formal gewählt, da es sich im engeren Sinne nicht um einen Kreislauf handelt, da das Wasser verbraucht wird.

Ein solcher Plattenwärmetauscher ist beispielsweise aus der DE 20 2008 003 349 U1, der DE 10 2010 018 086 A1 sowie der Europäischen Patentanmeldung mit der Anmeldenummer 16 170 441.6 und dem Deutschen Gebrauchsmuster mit dem Eintragungsaktenzeichen 20 2015 003 756 bekannt. Die in diesen Dokumenten beschriebenen Plattenwärmetauscher werden durch diese Verweise in die vorliegende Offenbarung einbezogen.

Der Plattenwärmetauscher wird im Gegenstromprinzip betrieben, das heißt, in die in Fig. 1 dargestellte rechte obere Seite des Plattenwärmetauschers fließt über die Zuwasserleitung 6 das zu erwärmende kalte Wasser ein, wird in diesem erwärmt, während es im Wesentlichen schräg nach links unten fließt und aus dem Warmwasserausgang 5 wieder herausfließt.

Über einen in Fig. 1 beschriebenen Heizungsvorlaufeingang 9 fließt das von der in Fig. 1 nicht dargestellten Heizungseinrichtung kommende erwärmte Wasser in den Durchflusserwärmer 1 ein (vgl. linke untere Seite des Durchflusserwärmers 1 in Fig. 1), fließt entlang der Wärmetauscherplatte 8 im Gegenstrom durch den Durchflusserwärmer 1 und wird in dem rechten oberen Bereich des Durchflusserwärmers 1 durch den Heizungsrücklaufausgang 10 des Wärmetauschers 1 wieder der Heizung zugeführt.

Der Heizungsvorlaufeingang 9 sowie der Heizungsrücklaufausgang 10 können ebenso wie der Warmwasserausgang 5 bzw. der Zuwassereingang 7 als Rohrstücke bzw. Anschlussstutzen vorgesehen sein, die allesamt insbesondere mit paralleler Ausrichtung zueinander, jedoch nebeneinander in dem in Fig. 1 schematisch dargestellten Wärmetauschergehäusemodul 11 angeordnet sind. Es ist nicht notwendig, dass der Primärkreislauf tatsächlich an einer Heizeinheit in einem Gebäude angeschlossen ist, er kann auch an eine Fernwärmeheizung oder jeder anderen möglichen Quelle von warmem Fluid angeschlossen sein.

Das Wärmetauschergehäusemodul 11 kann, wie in einem zweiten Ausführungsbeispiel, welches in Fig. 3 dargestellt ist und später beschrieben wird, als eine Art Unterputzmontagekasten ausgebildet sein, welcher beispielsweise an einem (Wasser-)Versorgungseingang einer Wohnung und/oder eines Gebäudes unter Putz montiert ist. Durch diese Ausgestaltung wird eine einfache Anschlussmöglichkeit geschaffen. Das Wärmetauschergehäusemodul 11 kann, wie in Fig. 3 zu sehen ist, als eine Art Blechkasten ausgestaltet sein, in welchem neben dem Durchflusserwärmer und den einzelnen Anschlussstutzen auch eine Steuereinrichtung 12 zur Steuerung des Durchflusserwärmers 1 vorgesehen ist.

Neben der Steuereinrichtung 12 ist im Ausführungsbeispiel gemäß Fig. 1 in dem Wärmetauschergehäusemodul 11 ausgangsseitig an dem Durchflusserwärmer 1, konkret an dem Warmwasserausgang 5, ein Temperatursensor 13 vorgesehen. Zudem ist eingangsseitig an dem Zuwassereingang 7 ein Durchflusssensor 14 vorgesehen. Beide Sensoren 13,14 sind mit der Steuereinrichtung 12 verbunden. Mittels des Durchflusssensors 14 wird in der Steuereinrichtung 12 bestimmt, ob der Durchflusserwärmer 1 in Betrieb ist, also ob Wasser durch ihn hindurchfließt und erwärmt wird, oder ob das Wasser in diesem stagniert, weil über den Verbraucher 4 kein warmes Wasser entnommen wird.

Ein solcher Durchflusssensor 14 kann zusätzlich auch in dem Primärkreislauf, z.B. an dem Heizungsvorlaufeingang 9, vorgesehen sein. Der Wärmeübertrag wird insbesondere durch die Durchflussmenge in dem Primärkreislauf gesteuert, wie dies insbesondere in der Deutschen Gebrauchsmusteranmeldung DE 20 2015 103 940.9 beschrieben ist, deren Offenbarungsgehalt in dieser Hinsicht durch diesen Verweis in die vorliegende Anmeldung integriert wird. Über das Ventil 15, welches im vorliegenden Fall an dem Heizungsrücklaufausgang 10 vorgesehen ist, wird mittels der Steuereinheit 12 die Durchflussmenge durch den Primärkreislauf gesteuert. Wenn dieses komplett geschlossen ist, fließt kein Wasser durch den Primärkreislauf und es findet auch keine weitere Erwärmung von Wasser in dem Sekundärkreislauf statt. Eine solche Steuerung des Wärmetauschers ist ebenfalls in der Deutschen Gebrauchsmusteranmeldung DE 20 2015 103 940.9 beschrieben, deren Offenbarungsgehalt durch diesen Verweis in die vorliegende Anmeldung integriert wird.

Im vorliegenden Ausführungsbeispiel ist die Steuereinrichtung 12 des Durchflusserwärmers mittels einer als gepunktete Linie angedeuteten Leitung an eine weitere Steuereinrichtung 16 in der Spülstation 2 angeschlossen. Die Steuereinrichtung 12 des Durchflusserwärmers 1, welche in dem Wärmetauschergehäusemodul 11 vorgesehen ist, bildet zusammen mit der weiteren Steuereinrichtung 16, welche in dem Spülgehäusemodul 17 der Spülstation 2 vorgesehen ist, die Steuereinrichtung des in Fig. 1 dargestellten kombinierten Systems.

Die wesentlichen Funktionen der nachfolgend erläuterten erfindungsgemäßen Steuerung der Spülstation 2 in Abhängigkeit eines Zustandes des Durchflusserwärmers 1 werden z.B. in der Steuereinrichtung 12 des Durchflusserwärmers 1 hinterlegt, und die Steuereinrichtung 16 der Spülstation 2 wird in einem Slavebetrieb von dieser gesteuert.

Ein Beispiel einer Spülstation 2 ist beispielsweise in der Europäischen Patentanmeldung EP 1 845 207 A1 beschrieben, deren Offenbarungsgehalt im Hinblick auf die Spülstation durch diesen Verweis in die vorliegende Anmeldung integriert wird. Die Spülstation 2 weist ein Spülventil 25 auf und kann im einfachsten Fall von einem gesteuerten Spülventil gebildet werden. Das Spülventil 25 wird über die in Fig.1 mit gepunkteter Linie angedeutete Leitung von der Steuereinrichtung 16 der Spülstation 2 gesteuert. Im geöffneten Zustand ist das Spülventil 25 zwischen der Warmwasserleitung 3 und einem Abwasseranschluss 17 geschlossen, so dass kein Wasser durch dieses abgelassen werden kann. Wenn die Steuereinrichtung 16 der Spülstation 2 das Spülventil 25 öffnet, wird eine Strömung, die eine sogenannte Spülströmung bewirk in der Warmwasserleitung 3 erzeugt, und das Wasser der Warmwasserleitung 3 wird z.B. über einen Abwasseranschluss 26 in das öffentliche Abwasserversorgungsnetz eingespeist. Der Abwasseranschluss 26 kann jegliche Ausgestaltung haben.

Ein Spülen über die Spülstation wird beispielsweise in dem aus der Europäischen Patentanmeldung EP 1 845 207 A1 bekannten System durchgeführt um die Gefahr einer Verkeimung zu verringern, da bei fehlender Entnahme von Wasser an den Verbraucher das Wasser in der Leitung stagniert. Durch Spülen, d. h. Betätigung des Spülventils 25 in Abhängigkeit von der Nutzung der Verbraucher, wird die Gefahr einer solche Verkeimung reduziert. Hierzu kann ein vorgegebener Spülplan in der Steuereinrichtung 16 der Spülstation 2 hinterlegt sein. Die in der Steuereinrichtung der Spülstation 2 hinterlegten Funktionen können alternativ im vorliegenden Beispiel auch in der Steuereinrichtung 12 des Durchflusserwärmers 1 hinterlegt sein, da diese beiden Elemente miteinander kommunizieren und gemeinsam eine Steuereinrichtung bilden.

Zweckmäßigerweise werden die durch die vorliegende Erfindung bereitgestellten neuen Funktionen des Durchflusserwärmers 1 sowie auch weitere Funktionen des Durchflusserwärmers 1 als Programmcodes in der Steuereinrichtung 12 des Durchflusserwärmers 1 hinterlegt. Die Steuerparameter der Spülstation 2 werden zweckmäßig, z.B. in der Steuereinrichtung 16 der Spülstation 2, hinterlegt.

Die Steuereinrichtung 12 des Durchflusserwärmers 1, kann, sobald in dem Durchflusserwärmer eine Bedingung erfüllt ist bzw. detektiert wird, dass eine Spülung zur Reduzierung der Verkalkungsanfälligkeit notwendig ist, die Steuereinrichtung 16 der Spülstation 2 instruieren, das Spülventil zu 25 öffnen.

Die Spülstation 2 ist, ähnlich wie der Durchflusserwärmer 1, der in einem Wärmetauschergehäusemodul 11 vorgesehen sein kann, in einem Spülstationsgehäusemodul 17 vorgesehen, welches, wie zuvor für das Wärmetauschergehäusemodul 11 beschrieben, als ein Unterputzmontagekasten ausgebildet werden kann. Dieses Spülstationsgehäusemodul 17 kann als separates Element in dem Gebäude vorgesehen sein. Man kann jedoch auch den Wärmetauscher sowie die Spülstation in einem gemeinsamen Gehäuse kombinieren und dieses an der Übergabestelle bzw. der Ablassstelle an das öffentliche Wasserversorgungsnetz z.B. im Wohnungseingang-/ausgangsbereich montieren.

Im vorliegenden Fall ist die Spülstation an einem Endabschnitt 18 der Warmwasserleitung 3 und den Verbrauchern 4a, 4b nachgeordnet angeschlossen. Die Spülstation 2 kann auch an jeder anderen beliebigen Stelle bzw. zwischen den Verbrauchern 4a, 4b angeschlossen sein.

Die vorliegende Erfindung schlägt insbesondere eine Kombination der Spülstation 2 mit dem Durchflusserwärmer 1 vor und eine Steuerung der Spülstation 2 durch die Steuereinrichtung 12 des Durchflusserwärmers 1, um zu verhindern, dass sich beispielsweise Kalk in dem Sekundärkreislauf absetzt.

Im vorliegenden Fall ist der als Plattenwärmetauscher ausgebildete Durchflusserwärmer 1 derart in dem Wärmetauschergehäusemodul 11 eingebaut, dass eine Ebene in der die Wärmetauscherplatte 8 liegt, schräg zu Schwerkraftrichtung angeordnet ist. Diese Schrägstellung des Durchflusserwärmers 1 ermöglicht eine Reduzierung der Gefahr einer Kalkbildung. Die Vorteile der Schrägstellung sind in der Europäischen Patentanmeldung mit der Anmeldenummer 16 170 441.6 und in dem Deutschen Gebrauchsmuster mit dem Eintragungsaktenzeichen 20 2015 003 756 beschrieben, deren Offenbarungsgehalt durch diesen Verweis in die vorliegende Anmeldung mit einbezogen wird.

Bei hohen Wassertemperaturen kommt es zum Ausgasen von CO₂, wodurch der pH-Wert des Wassers steigt und eine Kalkausfällung auftritt. Insbesondere bei Wassertemperaturen von über 40°C kann es bei stehendem Wasser zu einer unerwünschten Kalkausfällung kommen.

Durch die in Fig. 1 gezeigte Schrägstellung des Durchflusserwärmers 1 findet eine schnellere Vermischung mit zugeführtem kaltem Wasser statt, welches durch die Zuwasserleitung 6 in den Durchflusserwärmer 1 gelangt.

Denn das kalte Wasser strömt auf der in Fig. 1 dargestellten oberen rechten Seite in den Durchflusserwärmer 1 ein und sinkt entlang der schräg stehenden Wärmetauscherplatte 8 nach links unten ab, wodurch es zu einer Vermischung mit dem ausgangsseitigen warmen Wasser kommt. Diese Durchmischung führt zu einer Abkühlung des in dem Durchflusserwärmer 1 stehenden Wassers, wodurch die Kalkausfällung reduziert wird.

Nun hat sich jedoch gezeigt, dass diese Kalkausfällung durch die schwerkraftbedingte Durchmischung nicht immer verhindert werden kann. Deshalb schlägt die vorliegende Erfindung vor, sobald eine Entnahme von warmem Wasser aus der Wasserleitung über den Verbraucher beendet ist, die Warmwasserleitung 3 so lange gespült wird bis das in dem Durchflusserwärmer 1 enthaltene Wasser unterhalb einer vorgegebenen Soll-Temperatur liegt.

Wenn z.B. der Durchflusserwärmer 1 über die Steuereinrichtung 12 ausgeschaltet wird, beispielsweise durch Schließen des Ventils 15, weil eben kein warmes Wasser entnommen wird und auch kein warmes Wasser benötigt wird, kann eine Zwangsspülung über die Spülstation 2 durchgeführt werden. Somit wird über die Spülstation 2 das warme Wasser aus dem Primärkreislauf des Durchflusserwärmers 1 gezogen und es findet eine Abkühlung statt.

Die Spülstation 2 kann von der Steuereinrichtung 12 des Durchflusserwärmers 1 vorzugsweise so lange instruiert werden im geöffneten Zustand zu bleiben, bis die Temperatur unterhalb der kritischen Temperatur für die Kalkabscheidung liegt. Diese ist vorzugsweise eine Temperatur von unter 40°C. Es ist jedoch nicht notwendig, gerade die Temperatur von unter 40°C zu wählen. Es reicht für die vorliegende Erfindung aus, dass die Steuereinrichtung die Spülstation 2 derart steuert, dass die Warmwasserleitung 3 solange gespült wird, bis das in dem Durchflusserwärmer 1 enthaltene Wasser unterhalb einer vorgegebenen Soll-Temperatur liegt.

Somit verhindert oder reduziert die vorliegende Erfindung die Verkalkung in dem Durchflusserwärmer 1.

Es ist auch nicht notwendigerweise der Fall, dass die Spülstation 2 so eingestellt ist, dass eine Zwangsspülung bei Stagnation wegen der Gefahr der Verkeimung durchgeführt wird. Für die Erfindung reicht es aus, dass zumindest eine Spülung zur Verhinderung oder Reduzierung der Verkalkung durchgeführt wird.

In dem Ausführungsbeispiel aus Fig. 1 ist keine Kaltwasserleitung dargestellt, die Verbraucher 4 sind jedoch üblicherweise auch an die Kaltwasserleitung angeschlossen. Dies ist beispielsweise schematisch bei dem zweiten Ausführungsbeispiel gemäß Fig. 3 der Fall. Bei dem zweiten Ausführungsbeispiel sind gleiche Elemente mit gleichen Bezugszeichen wie in dem Ausführungsbeispiel aus Fig. 1 bezeichnet. Nachfolgend werden lediglich die Unterschiede zum Ausführungsbeispiel nach Fig. 1 erläutert.

Anstelle der in der Warmwasserleitung 3 vorgesehenen Verbraucher, (Waschtischarmatur 4a sowie die Duscharmatur 4b) ist bei dem zweiten Ausführungsbeispiel lediglich eine Duscharmatur 4b als Verbraucher vorgesehen.

Im Ausführungsbeispiel nach Fig. 3 ist zusätzlich eine von der Zuwasserleitung 6 abgehende Kaltwasserleitung 19 dargestellt, an die dieselbe Duscharmatur 4b angeschlossen ist, die auch an die Warmwasserleitung 3 angeschlossen ist.

An einem Endabschnitt 20 der Kaltwasserleitung 19 ist die Spülstation 2 angeschlossen. Somit enthält diese Spülstation 2 zwei in Fig.3 nicht zu erkennende Spülventile 16, die separat und unabhängig von der Steuereinrichtung 16 der Spülstation 2 betätigt werden können, um die Kaltwasserleitung 19 bzw. die Warmwasserleitung 20 zwangszuspülen.

Die Kaltwasserleitung 19 ist derart an den Zuwassereingang 7 angeschlossen, dass ein Kaltwasserleitungsausgangsstutzen 21 genau wie die weiteren Verbindungsstutzen parallel zueinander in dem Wärmetauschergehäusemodul 11 angeordnet vorgesehen sind, was zu einer leichteren Verbindbarkeit mit Rohrstücken führt.

Sowohl an dem Heizungsvorlaufeingang 9 als auch an dem Heizungsrücklaufausgang 10 ist jeweils ein weiteres Rohrstück 20, 22 angeschlossen, welches bei geschlossenem oder nur teilweise geöffnetem Ventil 15 eine Zirkulation in dem Kreislauf der Heizung sicherstellt.

Somit führt das Rohrstück 21, welches an dem Heizungsvorlaufeingang 9 angeschlossen ist, beispielsweise zu Heizrippen oder wärmeverbrauchenden Elementen und durch das Rohrstück 22 fließt der Rücklauf von diesen Heizrippen bzw. wärmeverbrauchenden Elementen.

Der in Fig. 3 mit Bezugszeichen 13 versehene Temperaturfühler ist mit der Steuereinrichtung 12 des Durchflusserwärmers 1 gekoppelt und misst die Temperatur am Ausgang des Durchflusserwärmers in dem Primärkreislauf. Hierdurch kann leichter bestimmt werden, ob eine vorgegebene Temperatur nach Zwangsspülung erreicht wird.

Fig. 2 verdeutlicht eine perspektivische Seitenansicht eines beispielhaften Plattenwärmetauschers 110 mit einem Einlass 111 und einem Auslass 112 eines Primärkreislaufes 113, einem Einlass 114 und einem Auslass 115 eines Sekundärkreislaufes 116 und als eine strichpunktierte Linie angedeuteten Platte 117, welche die beiden Kreisläufe 113, 116 voneinander trennt.

Die Platte 117 trennt den Innenraum eines mit Bezugszeichen 118 gekennzeichneten Gehäuses des Plattenwärmetauschers 110 in zwei Gefache 119, 120. Bei dem Gefach 119 handelt es sich um den Strömungsbereich für das in dem Primärkreislauf strömende Fluid. In dem Gefach 120 strömt das Fluid des Sekundärkreislaufes 116 durch das Gehäuse 118. Wie ersichtlich liegt der Einlass 111 des Primärkreislaufes und der Auslass 115 des Sekundärkreislaufes am unteren Rand des Gehäuses 118 nahe einer Kante, die durch ein stirnseitiges Ende des Gehäuses 118 definiert ist. Der Auslass 112 des Primärkreislaufes und der Einlass 114 des Sekundärkreislaufes liegen an dem gegenüberliegenden Ende einer Unterseite des Gehäuses 118. Diese Unterseite wird durch eine Seitenwand 121 des Gehäuses 118 definiert. Das Gefach 119 für den Primärkreislauf 113 wird oberseitig durch eine obere Seitenwand 122 des Gehäuses begrenzt. Diese obere Seitenwand 122 des Gehäuses wird an ihrem oberen Ende nahe der Stirnseite durch zwei Entlüftungsventile 123, 124 vorgesehen. Es versteht sich, dass eine Vielzahl von Gefachen der vorstehend beschriebenen Art in dem Plattenwärmetauscher übereinander und wechselnd angeordnet ist. Es wurde lediglich ein Gefach und zwar vergrößert dargestellt, um das Wesen der Erfindung deutlicher zum Ausdruck zu bringen. Die jeweiligen Gefache kommunizieren endseitig mit den Einlässen 111, 114 bzw. Auslässen 112, 115.

In Fig. 2 ist die Horizontale durch eine Linie H gekennzeichnet. Die Neigung des Gehäuses, d.h. der parallel vorgesehenen Wände 121, 122 relativ zu dieser Horizontalen H ist mit dem Winkel α gekennzeichnet. Vorliegend beträgt α=35°. Mit einem entsprechenden Winkel ist auch die Platte 117 gegenüber der Horizontalen H geneigt. Rechtwinklig hierzu ist mit G das Schwerefeld der Erde eingezeichnet. Die die Gefache trennende Platte 117 hat eine Flächennormale N, die in demselben Winkel α zu dem Vektor G des Erdschwerefeldes verläuft.

Die Fig. 2 zeigt die Einbausituation mit den Verbindungsleitungen, die mit entsprechenden Leitungen für warmes Trinkwasser (TWW), für kaltes Trinkwasser (TWK), welches über den Hausanschluss bereitgestellt wird (TWK HA), für Heizungswasser (Hzg.), wobei VL den Vorlauf und RL den Rücklauf angibt, verbunden sind. Die Heizungsrohre mit dem weiteren Index Whg. seien mit der Wohnung verbunden und sind Vor- bzw. Rücklauf für die Wohneinheit. Die entsprechenden Leitungsstränge sind mit den Bezugszeichen 201 bis 207 durchnummeriert. Ein Leitungsstrang 208 verbindet den Einlass 114 des Sekundärkreislaufes für Trinkwasser des Plattenwärmetauschers 110 mit einem Abzweig, an den auch die Leitungen 202 und 203 angeschlossen sind. Der Auslass des Sekundärkreislaufes 115 ist mit der Leitung 201 verbunden. Der Einlauf des Primärkreislaufes 111 ist über ein T-Stück mit der Leitung 204 für den Heizungsvorlauf verbunden. Der Auslass 112 des Primärkreislaufes kommuniziert über die Leitung 209 und ein Dreiwegeventil mit der Leitung 205 für den Heizungsrücklauf, die auch über das Dreiwegeventil mit der aus der Wohnung kommenden Rücklaufleitung 207 der Heizung verbunden werden kann. Die Leitungen 205 und 204 führen das Heizungswasser über einen nicht dargestellten Heizkessel, in dem das Heizungswasser erwärmt wird.

Damit ist die denkbare Einbausituation des Plattenwärmetauschers in dem in Fig. 2 gezeigten Plattenwärmetauschersystem beispielhaft erläutert. Diese Einbausituation entspricht der in Fig. 3 dargestellten Situation des zweiten Ausführungsbeispiels.

Die in Fig. 2 eingezeichneten Strömungspfeile zeigen die Zirkulation aufgrund freier Konvektion nach Abschalten jeglicher Strömung aufgrund erzwungener Konvektion, die zu einem raschen Temperaturausgleich innerhalb des Wärmetauschers führt, und zwar aufgrund der geneigten Ausrichtung, der die einzelnen Gefache 119, 120 begrenzenden Wandungen. Das relativ weit oben befindliche, recht kalte Fluid des Primärkreislaufes 113 hat eine höhere Dichte als das darunter liegende, etwas wärmere Fluid des gleichen Kreislaufes 113. Entsprechendes gilt für das im Bereich des Einlasses 114 befindliche, relativ kalte Fluid des Sekundärkreislaufes 116 im Verhältnis zu dem nahe des Auslasses 115 angeordneten Fluid des gleichen Kreislaufes. Aufgrund der höheren Dichte hat das kältere Fluid eine stärkere Neigung abzusinken. Beim Absinken drückt es das relativ warme Fluid des gleichen Gefaches 119 bzw. 120 nach oben. Es ergibt sich eine Mikrozirkulation bedingt durch die unterschiedlichen Dichten, die erst dann zum Stillstand kommt, wenn die Temperatur innerhalb der Gefache im Wesentlichen vereinheitlicht ist. Mithin ergibt sich bei der erfindungsgemäßen Lösung ein schnellerer Temperaturausgleich und damit eine geringere Verkalkung.

In Fig. 2 ist auf Höhe der Platte 117 deren Länge L und deren Breite B in Form von Richtungsvektoren eingetragen. Dabei gibt der Richtungsvektor L die Richtung der größten Erstreckung, also der Längserstreckung, der Platte 117 an und der Vektor B die Richtung der Erstreckung der Platte in der zweitgrößten Richtung, also der Breitenrichtung. Die Vektoren L und B spannen vorliegend eine Ebene E auf, zu der die Flächennormale N orthogonal ausgerichtet ist. Dabei liegt die vorliegend ebene Platte 117 vollständig innerhalb dieser Ebene E und definiert diese Ebene E selbst.

In Fig. 4 ist ein Beispiel eines Systems aus Stockwerk- und Steigrohrsträngen dargestellt, an dessen Enden ein Spülventil 330 angeschlossen ist. Das Spülventil 330 aus dem Beispiel aus Fig. 4 kann in der in dieser Figur nicht dargestellten Spülstation 2 integriert sein oder diese bilden. Das in Fig. 4 dargestellte Beispiel verdeutlicht eine Trink- und Brauchwasserinstallation am Beispiel eines Hotels oder Krankenhauses. Hierbei sind mehrere in vertikale Richtung verlegte Steigrohrstränge 302.1, 302.2, 302.3 vorgesehen, von denen in den einzelnen Stockwerken Ringleitungen 310 abgehen.

Abzweig 314 und Mündung 316 der jeweiligen Ringleitung 310 sind an einer einheitlichen Ringleitungsspülarmatur 344 vorgesehen, welche als Abzweig- und Anschlussarmatur ausgebildet ist. Mittels der Ringleitungsspülarmatur 344 kann die Ringleitung aufgrund einer in dem Steigrohrstrang herrschenden Druckdifferenz gespült werden. Weitere Details des in Fig. 4 gezeigten Systems sind in der der Europäischen Patentanmeldung EP 1 845 207 A1 beschrieben, deren Offenbarungsgehalt durch diesen Verweis in die vorliegende Anmeldung aufgenommen wird.

Zum Beispiel kann bei dem in Fig. 4 dargestellten System, veranlasst durch die Entnahme von warmem Wasser, dessen Spülstation 2, über die Steuereinrichtung 12 des in diesem Beispiel nicht dargestellten Durchflusserwärmers 1 gesteuert werden.

**Bezugszeichenliste**

| | |
|---|---|
| Durchflusserwärmer | 1 |
| Spülstation | 2 |
| Warmwasserleitung | 3 |
| Verbraucher | 4 |
| Waschtischarmatur | 4a |
| Duscharmatur | 4b |
| Warmwasserausgang | 5 |
| Zuwasserleitung | 6 |
| Zuwassereingang | 7 |
| Wärmetauscherplatte | 8 |
| Heizungsvorlaufseingang | 9 |
| Heizungsrücklaufsausgang | 10 |
| Wärmetauschergehäusemodul | 11 |
| Steuereinrichtung des Wärmetauschers | 12 |
| Temperatursensor | 13 |
| Durchflusssensor | 14 |
| Ventil | 15 |
| Steuereinrichtung der Spülstation | 16 |
| Spülstationgehäusemodul | 17 |
| Endabschnitt | 18 |
| Kaltwasserabzweigung | 19 |
| Endabschnitt | 20 |
| Rohrstück | 21, 22 |
| Spülventil | 25, 330 |
| Abwasseranschluss | 26 |
| Plattenwärmetauscher | 110 |
| Einlass des Primärkreislaufes | 111 |
| Auslass des Primärkreislaufes | 112 |
| Primärkreislauf | 113 |
| Einlass des Sekundärkreislaufes | 114 |
| Auslass des Sekundärkreislaufes | 115 |
| Sekundärkreislauf | 116 |
| Platte | 117 |
| Gehäuse | 118 |
| Gefache | 119, 120 |
| untere Seitenwand des Gehäuses | 121 |
| obere Seitenwand des Gehäuses | 122 |
| Entlüftungsventile | 123, 124 |
| Ringleitung | 310 |
| Abzweig | 314 |
| Mündung | 316 |
| Ringleitungsspülarmatur | 344 |
| Steigrohrstränge | 302.1, 302.2, 302.3 |

## Patentansprüche

1. Wassersystem mit einer Warmwasserleitung (3) zur Versorgung von zumindest einem ersten daran angeschlossenen Verbraucher (4, 4a, 4b) mit warmem Wasser, einem an die Warmwasserleitung (3) angeschlossenen Durchflusserwärmer (1), in welchem in diesen eingebrachtes kaltes Wasser erwärmbar ist, und mit einer an der Warmwasserleitung (3) angeschlossenen Spülstation (2), **dadurch gekennzeichnet, dass** die Spülstation (2) eingerichtet ist, in zeitlicher Abfolge in der Warmwasserleitung (3) stehendes Wasser abzulassen, bis das in dem Durchflusserwärmer (1) enthaltene Wasser eine Temperatur unterhalb einer vorgegebenen Soll-Temperatur aufweist.

2. Wassersystem nach Anspruch 1, **dadurch gekennzeichnet, dass** die Spülstation (2) derart konfiguriert ist, dass eine Entnahme von warmem Wasser aus der Warmwasserleitung (3) über den Verbraucher (4, 4a, 4b) ein Spülen der Warmwasserleitung (3) veranlasst.

3. Wassersystem nach Anspruch 1 oder 2, **dadurch gekennzeichnet, dass** eine Steuereinrichtung (12, 16) zum Ein- bzw. Ausschalten eines Heizbetriebs des Durchflusserwärmers (1) vorgesehen ist und dass die Spülstation (2) eingerichtet ist, auf ein Ausschalten des Durchlauferwärmers (1) durch die Steuereinrichtung (12) mit einem Spülvorgang der Warmwasserleitung (3) zu reagieren, der solange andauert, bis das in dem Durchflusserwärmer (1) enthaltene Wasser eine Temperatur unterhalb der vorgegebenen Soll-Temperatur aufweist.

4. Wassersystem nach einem der Ansprüche 1 bis 3, **dadurch gekennzeichnet, dass** die Spülstation (2) derart konfiguriert ist, dass die Warmwasserleitung (3) so lange gespült wird, bis das in dem Durchflusserwärmer (1) enthaltene Wasser unterhalb einer Temperatur von 40°C liegt.

5. Wassersystem nach Anspruch 3 oder 4, **gekennzeichnet durch** einen dem Durchflusserwärmer (1) zugeordneten und mit der Steuereinheit (12, 16) verbundenen Temperaturfühler (13), wobei die Steuereinheit (12, 16) eingerichtet ist, aufgrund der mit dem Temperaturfühler (13) gemessenen Temperatur zu entscheiden, ob die vorgegebene Soll-Temperatur erreicht ist.

6. Wassersystem nach zumindest einem der Ansprüche 3 bis 5, **dadurch gekennzeichnet, dass** die Steuereinrichtung (12) steuerungsgemäß mit dem Durchflusserwärmer (1) und der Spülstation (2) verbunden ist.

7. Wassersystem nach zumindest einem der vorherigen Ansprüche, **dadurch gekennzeichnet, dass** die Spülstation (2) eingerichtet ist, die Warmwasserleitung (3) immer dann zu spülen, wenn nach einer vorgegebenen Zeitspanne eine Wasserentnahme aus der Warmwasserleitung (3) im Wesentlichen ausbleibt.

8. Wassersystem nach zumindest einem der vorherigen Ansprüche, **gekennzeichnet durch** einen in der Warmwasserleitung (3) vorgesehenen und mit der Steuereinrichtung gekoppelten Durchflussmesser (14) zur Ermittlung, ob Wasser aus der Warmwasserleitung (3) verbraucht wird.

9. Wassersystem nach zumindest einem der vorherigen Ansprüche, **dadurch gekennzeichnet, dass** in dem Wassersystem eine Kaltwasserleitung (19) zur Versorgung von zumindest einem zweiten daran angeschlossenen Verbraucher mit kaltem Wasser vorgesehen ist und dass die Spülstation (2) an die Kaltwasserleitung (19) angeschlossen ist.

10. Wassersystem nach zumindest einem der vorherigen Ansprüche, **dadurch gekennzeichnet, dass** der Durchflusserwärmer (1) durch einen Plattenwärmetauscher mit einem Primärkreislauf und einem Sekundärkreislauf und einer zwischen dem Primärkreislauf und dem Sekundärkreislauf vorgesehenen Wärmetauscherplatte (8) gebildet ist, wobei das in dem Primärkreislauf fließende Fluid das durch den Sekundärkreislauf fließende Wasser erwärmt, bevor es der Warmwasserleitung (3) zugeführt wird.

11. Wassersystem nach Anspruch 10, **dadurch gekennzeichnet, dass** der Primärkreislauf an eine Heizeinheit zur Heizung eines Gebäudes angeschlossen ist und der Sekundärkreislauf Teil einer Trink- bzw. Brauchwasserleitung eines Gebäudes ist.

12. Wassersystem nach Anspruch 10 oder 11, **dadurch gekennzeichnet, dass** der Plattenwärmetauscher derart angeordnet ist, dass die Wärmetauscherplatte (8) zur Schwerkraftrichtung schräg angeordnet ist.

13. Wassersystem nach zumindest einem der Ansprüche 9 bis 12, **dadurch gekennzeichnet, dass** eingangsseitig an den Druchlauferwärmer (1) eine Zuwasserleitung (6) zur Zuleitung von kaltem Wasser zu diesem vorgesehen ist und dass von der Zuwasserleitung (6) die Kaltwasserleitung (19) abgeht.

14. Wassersystem nach nach einem der Ansprüche 10 bis 13, **dadurch gekennzeichnet, dass** der Plattenwärmetauscher in einem Gehäusemodul (11) vorgesehen ist, mit daran vorgesehenen Anschlüssen für einen Heizungszulauf (9) und einen Heizungsablauf (10) zur Verbindung des Primärkreislaufes des Plattenwärmetauschers mit der Heizeinheit, einem Anschluss (7) für die Zuwasserleitung (6), einem Anschluss (5) für die Warmwasserleitung (3) und einem Anschluss für die Kaltwasserleitung (19).

## Claims

1. Water system with a warm water line (3) for supplying at least one first consumer (4, 4a, 4b) connected thereto with warm water, a continuous flow heater (1), in which cold water introduced into the latter is heatable, connected to said warm water line (3), and a flushing station (2) connected to said warm water line (3), **characterized in that** the flushing station (2) is configured to drain stagnant water in said warm water line (3) in a chronological sequence until the water contained in said continuous flow heater (1) comprises a temperature below a predetermined setpoint temperature.

2. Water system according to claim 1, **characterized in that** said flushing station (2) is configured such that the tapping of warm water from said warm water line (3) via said consumer (4, 4a, 4b) instigates the flushing of said warm water line (3) by said flushing station (2).

3. Water system according to claim 1 or 2, **characterized in that** a control device (12, 16) is provided for switching on or off a heating operation of said continuous flow heater (1), and that said flushing station (2) is configured to react to the control device (12) switching off said continuous flow heater (1) by flushing said warm water line (3) until the water contained in said continuous flow heater (1) comprises a temperature below the predetermined setpoint temperature.

4. Water system according to any one of claims 1 to 3, **characterized in that** said flushing station (2) is configured such that said warm water line (3) is flushed until the water contained in said continuous flow heater (1) is below a temperature of 40° C.

5. Water system according to claim 3 or 4, **characterized by** a temperature sensor (13) associated with said continuous flow heater (1) and connected with said control device (12, 16), wherein said control device (12 , 16) is configured to decide, on the basis of the temperature measured with said temperature sensor (13), whether the predetermined setpoint temperature has been reached.

6. Water system according to any one of claims 3 to 5, **characterized in that** said control device (12) is controllably connected with said continuous flow heater (1) and said flushing station (2).

7. Water system according to at least one of the preceding claims, **characterized in that** said flushing station (2) is configured to always flush said warm water line (3) when, after a predetermined period of time, tapping of water from said warm water line (3) has essentially been absent.

8. Water system according to at least one of the preceding claims, **characterized by** a flow meter (14), which is provided in said warm water line (3) and coupled to the control device, for determining whether water from said warm water line (3) is consumed.

9. Water system according to at least one of the preceding claims, **characterized in that** a cold water line (19) is provided in said water system for supplying at least one second consumer connected thereto with cold water, and **in that** said flushing station (2) is connected to said cold water line (19).

10. Water system according to at least one of the preceding claims, **characterized in that** said continuous flow heater (1) is formed by a plate heat exchanger with a primary circuit and a secondary circuit and a heat exchanger plate (8) provided between said primary circuit and said secondary circuit, where the fluid flowing through said primary circuit heats the water flowing though said secondary circuit before it is supplied to said warm water line (3).

11. Water system according to claim 10, **characterized in that** said primary circuit is connected to a heating unit for heating a building, and said secondary circuit is part of a potable or tap water line of a building.

12. Water system according to claim 10 or 11, **characterized in that** said plate heat exchanger is arranged such that said heat exchanger plate (8) is disposed inclined relative to the direction of gravity.

13. Water system according to any one of claims 9 to 12, **characterized in that** a water supply line (6) for supplying cold water to said continuous flow heater (1) is provided at the inlet side of the latter, and that said cold water line (19) branches off from said water supply line (6).

14. Water system according to any one of claims 10 to 13, **characterized in that** said plate heat exchanger is provided in a housing module (11), with ports provided thereon for a heating feed line (9) and a heating return line (10), for connecting said primary circuit of said plate heat exchanger to said heating unit, a port (7) for said water supply line (6), a port (5) for said warm water line (3), and a port for said cold water line (19).

## Revendications

1. Système d'eau comprenant une conduite d'eau chaude (3) pour alimenter en eau chaude au moins un premier récepteur-consommateur (4, 4a, 4b), qui y est raccordé, un chauffe-eau instantané (1) raccordé à la conduite d'eau chaude (3) et dans lequel peut être chauffée de l'eau froide y ayant été introduite, et un poste de rinçage (2) raccordé à la conduite d'eau chaude (3), **caractérisé en ce que** le poste de rinçage (2) est conçu pour évacuer de manière chronologique, de l'eau stagnant dans la conduite d'eau chaude (3), jusqu'à ce que l'eau contenue dans le chauffe-eau instantané (1) présente une température située en-dessous d'une température de consigne prescrite.

2. Système d'eau selon la revendication 1, **caractérisé en ce que** le poste de rinçage (2) est configuré pour qu'un prélèvement d'eau chaude dans la conduite d'eau chaude (3) par l'intermédiaire du récepteur-consommateur (4, 4a, 4b), provoque un rinçage de la conduite d'eau chaude (3).

3. Système d'eau selon la revendication 1 ou la revendication 2, **caractérisé en ce qu'**il est prévu un dispositif de commande (12, 16) pour la mise en marche et respectivement l'arrêt d'un mode de chauffage du chauffe-eau instantané (1), et **en ce que** le poste de rinçage (2) est conçu pour réagir à une mise à l'arrêt du chauffe-eau instantané (1) par le dispositif de commande (12), par une opération de rinçage de la conduite d'eau chaude (3), qui dure jusqu'à ce que l'eau contenue dans le chauffe-eau instantané (1) présente une température située en-dessous de la température de consigne prescrite.

4. Système d'eau selon l'une des revendications 1 à 3, **caractérisé en ce que** le poste de rinçage (2) est configuré de manière telle, que la conduite d'eau chaude (3) soit rincée jusqu'à ce que l'eau contenue dans le chauffe-eau instantané (1) se situe en-dessous d'une température de 40°C.

5. Système d'eau selon la revendication 3 ou la revendication 4, **caractérisé par** une sonde de température (13) associée au chauffe-eau instantané (1) et reliée à l'unité de commande (12, 16), l'unité de commande (12, 16) étant conçue pour décider, sur la base de la température mesurée à l'aide de la sonde de température (13), si la température de consigne prescrite est atteinte.

6. Système d'eau selon l'une au moins des revendications 3 à 5, **caractérisé en ce que** le dispositif de commande (12) est relié sur le plan de la commande, au chauffe-eau instantané (1) et au poste de rinçage (2).

7. Système d'eau selon l'une au moins des revendications précédentes, **caractérisé en ce que** le poste de rinçage (2) est conçu pour rincer la conduite d'eau chaude (3), toujours lorsqu'après un intervalle de temps prescrit, il ne se produit sensiblement plus de prélèvement d'eau de la conduite d'eau chaude (3).

8. Système d'eau selon l'une au moins des revendications précédentes, **caractérisé par** un débitmètre (14) prévu dans la conduite d'eau chaude (3) et couplé au dispositif de commande, en vue de déterminer si de l'eau est consommée en provenance de la conduite d'eau chaude (3).

9. Système d'eau selon l'une au moins des revendications précédentes, **caractérisé en ce que** dans le système d'eau il est prévu une conduite d'eau froide (19) pour alimenter en eau froide au moins un deuxième récepteur-consommateur, qui y est raccordé, et **en ce que** le poste de rinçage (2) est raccordé à la conduite d'eau froide (19).

10. Système d'eau selon l'une au moins des revendications précédentes, **caractérisé en ce que** le chauffe-eau instantané (1) est formé par un échangeur de chaleur à plaque avec un circuit primaire et un circuit secondaire et une plaque d'échangeur de chaleur (8) prévue entre le circuit primaire et le circuit secondaire, le fluide s'écoulant dans le circuit primaire échauffant l'eau s'écoulant à travers le circuit secondaire, avant qu'elle ne soit amenée à la conduite d'eau chaude (3).

11. Système d'eau selon la revendication 10, **caractérisé en ce que** le circuit primaire est raccordé à une unité de chauffage pour chauffer un bâtiment, et le circuit secondaire fait partie d'une conduite d'eau potable ou sanitaire d'un bâtiment.

12. Système d'eau selon la revendication 10 ou la revendication 11, **caractérisé en ce que** l'échangeur de chaleur à plaque est agencé de façon telle, que la plaque d'échangeur de chaleur (8) soit agencée de manière oblique par rapport à la direction de la gravité.

13. Système d'eau selon l'une au moins des revendications 9 à 12, **caractérisé en ce que** du côté de l'entrée du chauffe-eau instantané (1), il est prévu une conduite d'amenée d'eau (6) pour l'amenée d'eau froide à celui-ci, et **en ce que** la conduite d'eau froide (19) est dérivée de la conduite d'amenée d'eau (6).

14. Système d'eau selon l'une des revendications 10 à 13, **caractérisé en ce que** l'échangeur de chaleur à plaque est prévu dans un module de boitier (11) sur lequel sont prévus des raccords pour une conduite de chauffage aller (9) et une conduite de chauffage retour (10) en vue d'assurer la liaison du circuit primaire de l'échangeur de chaleur à plaque avec l'unité de chauffage, un raccord (7) pour la conduite d'amenée d'eau (6), un raccord (5) pour la conduite d'eau chaude (3) et un raccord pour la conduite d'eau froide (19).
